# EUROPÄISCHE PATENTSCHRIFT

(11) **EP 0 557 919 B1**
(45) Veröffentlichungstag und Bekanntmachung des Hinweises auf die Patenterteilung: **05.06.1996**
(21) Anmeldenummer: 93102734.6
(22) Anmeldetag: 22.02.1993
(51) Int. Cl.: B01F 7/10

(54) **Vorrichtung zum Mischen und/oder Kneten von Werkstoffen**
Device for mixing and/or kneading materials
Dispositif pour mélanger et/ou malaxer des matériaux

(30) Priorität: 28.02.1992 DE 4206219
(43) Veröffentlichungstag der Anmeldung: 01.09.1993
(73) Patentinhaber: Blach, Josef, A-5310 Mondsee (AT)
(72) Erfinder: Blach, Josef, A-5310 Mondsee (AT)
(74) Vertreter: Bögl, Wolfgang, Dipl.-Ing.

(56) Entgegenhaltungen:
- EP-A- 0 001 970
- EP-A- 0 422 272
- DE-A- 813 154
- US-A- 3 155 056

## Beschreibung

Die Erfindung betrifft eine Vorrichtung zum Mischen und/oder Kneten von viskosen, plastischen, pulverförmigen oder körnigen Stoffen, bestehend aus einer in einer rohrförmigen Gehäuseöffnung angeordneten antreibbaren Schneckenwelle, welche aus einer das Drehmoment übertragenden Welle und einer Mehrzahl auf dieser hintereinander angeordneten und mittels wenigstens eines Keiles mit im wesentlichen rechteckigem Querschnitt drehfest mit dieser verbundenen Schneckenelementen als Teillastabnehmer besteht, bei der der Keil derart teils in der Welle und teils in den Schneckenelementen angeordnet ist, daß die langen Seiten des Keilquerschnitts parallel zur Tangente an den Wellenumfang und seine kurzen Seiten im rechten Winkel zu den langen Seiten angeordnet sind.

Eine solche Vorrichtung ist bekannt (DE-C-813 154). Das Ziel beim Kneten mit dieser Vorrichtung besteht darin, von der angetriebenen Welle eine möglichst große Energiemenge auf den in der Vorrichtung zu bearbeitenden Stoff zu übertragen, welche in ihm in Arbeit umgesetzt wird. Der Keil oder die Keile zwischen Welle und Schneckenelementen haben die Aufgabe, die Schneckenelemente in der richtigen Drehstellung auf der Welle zu positonieren und das Drehmoment während des Betriebs von der Welle über die Schneckenelemente in den zu bearebitenden Werkstoff zu leiten.

Bei der bekannten Vorrichtung tritt eine schwellende Torsionsbelastung der Welle in nur einer Richtung auf, welche diese auf Dauerfestigkeit beansprucht. Maßgebend für die Belastbarkeit der Welle ist die maximale Spannungskonzentration, welche in der Keilnut auftritt und deren maximal zulässiger Wert nicht überschritten werden darf. Der Keil bzw. die Keile sind in der Weise angeordnet, daß ihr Querschnitt radial und symmetrisch etwa je zur Hälfte in der Welle und in den Schneckenelementen liegt.Das hat einen gegen Kerbwirkung nicht optimal gestalteten Nutgrund und eine schlechte Zugänglichkeit der Nut zwecks Prüfung und Reinigung zur Folge.

Es ist auch eine Vorrichtung zum Mischen und/oder Kneten von viskosen,plastischen, pulverförmigen oder körnigen Stoffen bekannt (EP-A-0 422 272), bei der die Schneckenwelle aus einer Welle und einer Mehrzahl auf dieser angeordneten Knetblöcken besteht. Die Innenbohrung der Kentblöcke ist mit mehreren Nuten für die Aufnahme von Keilen versehen.

Das der Erfindung zugrunde liegende technische Problem besteht deshalb darin, die Kopplung zwischen Welle und Schneckenelementen und die Leistungsfähigkeit der Welle in der Weise zu verbessern, daß das übertragene Drehmoment ohne Vergrößerung der Abmessungen erhöht werden kann.

Dieses technische Problem ist erfindungsgemäß durch folgende Anordnung des Keils gelöst :
a) die zum Schneckenelement hin gerichtete lange Seite des Keilquerschnitts ist in etwa deckungsgleich mit der Tangente und liegt im wesentlichen im Schneckenelement,
b) die zur Welle hin gerichtete lange Seite des Keilquerschnitts liegt im wesentlichen in der Welle,
c) die in zur Drehrichtung der Welle entgegengesetzten Richtung liegende kurze Seite der Keilquerschnitts liegt im wesentlichen in der Welle,
d) die in Drehrichtung der Welle liegende kurze Seite des Keilquerschnitts liegt im wesentlichen im Schneckenelement,
e) die in der Welle bzw. im Schneckenelement aneinander stoßenden langen und kurzen Seiten sind im wesentlichen im rechten Winkel zueinander angeordnet und bilden eine offene, abgerundete Ecken aufweisende Nut.

Wenn der Keil oder die Keile in der erfindungsgemäßen Weise in der Welle und den Schneckenelementen, d.h. tangential und asymmetrisch, angeordnet sind, dann kann bei gleichen Abmessungen mit der Welle ein wesentlich höheres Drehmoment übertragen werden, weil sich die rechnerische Sicherheit gegen Dauerbruch wesentlich erhöht.

Mit bei Druckbeanspruchung federnden Keilen ergigt sich eine verbesserte radiale und axiale Lastaufteilung mit wenigstens zwei, in der gleichen Drehrichtung wirkenden Keilen. Die derart verbesserte dreidimensionale Wirksamkeit vermindert die Flächenpressung wesentlich und erlaubt eine Verringerung des Flächenverbrauchs für die Keile.

Es ist nicht mehr erforderlich, die Keile in der Welle mittels Preßsitz zu befestigen, sondern sie können mit geringem Spiel federnd zwischen Welle und Schneckenelementen eingeschoben werden. Das vereinfacht auch die spätere Demontage der Schneckenwelle. Ein weiterer Vorteil besteht darin, daß die Schneckenelemente wegen der asymmetrischen Lage der Keile nur in einer bestimmten Lage unverwechselbar auf der Welle aufgeschoben werden können.

Vorteilhafte Einzelheiten der Erfindung sind in den Ansprüchen 2 bis 6 enthalten. Sie ist nachstehend anhand der Figuren 1 bis 4 erläutert. Es zeigen :
- Fig. 1: den prinzipiellen Aufbau einer Schneckenwellenmaschine im Querschnitt,
- Fig. 2: in vergrößerter Darstellung den Querschnitt der Welle mit den Keilen,
- Fig. 3a bis 3d: verschiedene Ausführungsformen des Keils im Querschnitt und in der Draufsicht und
- Fig. 4: den Querschnitt einer Welle mit einer anderen Ausführungsform der Keile.

Fig. 1 verdeutlicht den Querschnitt einer Schneckenwellenmaschine, welche aus der Welle 1 und mehreren hintereinander und in Umfangsrichtung gegeneinander versetzt angeordneten Schneckenelementen 2 besteht, von denen nur ein Schneckenelement gezeigt ist. Das Schneckenelement 2 ist durch die Keile 3 formschlüssig mit der Welle gekoppelt. Eine auf diese Weise gebildete Schneckenwelle ist drehbar in der kreisförmigen Innenbohrung des Gehäuses 4 angeordnet. Die Schneckenwellenmaschine kann auch so ausgebildet sein, daß sie mehrere Schneckenwellen besitzt, welches ein entsprechendes Gehäuse erforderlich macht. Wenn die Schneckenwellenmaschine zwei Schneckenwellen enthält, dann weist die Innenbohrung des Gehäuses die Form einer liegenden Acht auf. Die Schneckenwellen können entweder gegensinnig oder gleichsinnig angetrieben sein. In Fig. 1 zeigt der Pfeil 5 die Drehrichtung der Schneckenwelle an. Ein Betrieb in entgegengesetzter Drehrichtung ist nicht möglich.

Aus Fig. 2 ist die Lage des Keils oder der Keile 3 zu erkennen. Sie sind asymmetrisch zu einem gedachten Fadenkreuz am Umfang der Welle angeordnet. Jeder Keil weist in etwa einen rechteckigen Querschnitt auf ( von den abgerundeten Ecken abgesehen ), welcher eine äußere lange Seite 6, eine innere lange Seite 7 und zwei kurze Seiten 8 und 9 aufweist. Wie aus Fig. 2 weiter zu erkennen, ist der Keil 3 derart in der Welle 1 und dem Schneckenelement angeordnet, daß seine lange Seite 6 mit der Tangente 10 an den Wellenumfang deckungsgleich ist. Die lange Seiet 7 des Keilquerschnitts ist parallel zur langen Seite 6 und die kurzen Seiten liegen rechtwinklig zu den langen Seiten.

Bei der in Fig. 2 gezeigten Lage der Keile in der Welle und dem Schneckenelement handelt es sich um die optimale Ausführungsform. Die kurze Seite 8 taucht vollständig in die Welle 1 ein und die kurze Seite 9 taucht vollständig in das - in Fig. 2 nicht gezeigte - Schneckenelement ein. Daher werden die kurzen Seiten 8 und 9 des Keils im Betrieb nur auf Druck beansprucht.

Von der in Fig. 2 gezeigten optimalen Lage der Keile 3 kann in einem bestimmten Umfang ohne wesentliche Verschlechterung der Keilbeanspruchung abgewichen werden. Das könnte beispielsweise durch eine geringfügige Parallelverschiebung des Keils 3 nach außen und zur Seite geschehen.

Die Figuren 3a bis 3d zeigen verschiedene Ausführungsformen eines elastischen Keils 3. Bei der Ausführungsform gemäß Fig. 3a sind in den Keil parallel zu den Längskanten verlaufende Längsnuten 11 eingebracht worden, von denen eine auf der Oberseite und eine auf der Unterseite des Keils offen ist.

Bei der Ausführungsform gemäß Fig. 3b sind in dem Keil schräg verlaufende Schnitte 12 vorhanden.

Bei dem Ausführungsbeispiel gemäß Fig.3c verlaufen die Schnitte parallel zu den Längskanten des Keils oder auch im rechten Winkel dazu.

Bei dem Ausführungsbeispiel gemäß Fig. 3d liegen die Schnitte 14 nur parallel zu den Längsachsen des Keils, weisen jedoch eine andere Anordnung als in Fig. 3c auf.

Fig.4 zeigt eine andere Ausführungsform der Keile 3. Diese Keile sind nicht federnd, sondern massiv ausgebildet. Sie weisen auch lange Seiten 6 und 7 sowie kurze Seiten 8 und 9 auf. Jedoch ist die kurze Seite 8 in der Art einer Hohlkehle ausgebildet und zwischen ihr und der gegenüberliegenden Nutwand in der Welle ist ein elastisches Rohr 15 angeordnet.

## Patentansprüche

1. Vorrichtung zum Mischen, und/oder Kneten von viskosen, plastischen, pulverförmigen oder körnigen Stoffen, bestehend aus einer in einer rohrförmigen Gehäuseöffnung angeordneten antreibbaren Schneckenwelle, welche aus einer das Drehmoment übertragenden Welle und einer Mehrzahl auf dieser hintereinander angeordneten und mittels wenigstens eines Keiles mit im wesentlichen rechteckigem Querschnitt drehfest mit dieser verbundenen Schneckenelementen als Teillastabnehmer besteht, bei der der Keil derart teils in der Welle und teils in den Schneckenelementen angeordnet ist, daß die langen Seiten des Keilquerschnitts parallel zur Tangente an den Wellenumfang und seine kurzen Seiten im rechten Winkel zu den langen Seiten angeordnet sind,
gekennzeichnet durch folgende Anordnung des Keils:
a) die zum Schneckenelement hin gerichtete lange Seite (6) des Keilquerschnitts ist in etwa deckungsgleich mit der Tangente (10) und liegt im wesentlichen im Schneckenelement (2),
b) die zur Welle hin gerichtete lange Seite (7) des Keilquerschnitts liegt im wesentlichen in der Welle (1),
c) die in zur Drehrichtung (5) der Welle (1) entgegengesetzten Richtung liegende kurze Seite (8) des Keilquerschnitts liegt im wesentlichen in der Welle (1),
d) die in Drehrichtung (5) der Welle (1) liegende kurze Seite (9) des Keilquerschnitts liegt im wesentlichen im Schneckenelement (2),
e) die in der Welle (1) bzw. im Schneckenelement (2) aneinanderstoßenden langen und kurzen Seiten (7,8 bzw. 6,9) sind im wesentlichen im rechten Winkel zueinander angeordnet und bilden eine offene, abgerundete Ecken aufweisende Nut.

2. Vorrichtung nach Anspruch 1,
dadurch gekennzeichnet, daß der Querschnitt des Keils (3) ein Seitenverhältnis zwischen 1 : 3 und 1 : 6 aufweist.

3. Vorrichtung nach den Ansprüchen 1 und 2,
dadurch gekennzeichnet, daß zwei gleiche, in gleicher Richtung wirkende Keile (3) vorgesehen sind.

4. Vorrichtung nach den Ansprüchen 1 bis 3,
dadurch gekennzeichnet, daß die Keile (3) federnd ausgebildet sind.

5. Vorrichtung nach den Ansprüchen 1 bis 4,
dadurch gekennzeichnet, daß die Keile (3) mit Einschnitten und/oder Nuten (11,12,13,14) versehen sind.

6. Vorrichtung nach Anspruch 1,
dadurch gekennzeichnet, daß zwischen der kurzen Seite (8) des Keils (3) und der ihr gegenüber liegenden Nutwand der Welle (1) ein elastisches Rohrstück (15) angeordnet ist.

## Claims

1. Arrangement for mixing and/or kneading of viscous, plastic, powder-shaped or grain materials, which has a driveable screw shaft arranged in a tubular housing opening, and composed of a shaft which transmits the torque, and of a plurality of screw elements arranged on said shaft one behind the other and fixedly connecting said shaft by at least one wedge having a substantially rectangular cross-section and operating for partial load distribution, with said wedge being partially arranged on said shaft and partially in said screw elements so that the longer sides of said wedge cross-section extend parallel to a tangent to the shaft periphery, and its shorter sides are arranged at a right angle in relation to said longer sides,
**characterized** by the following arrangement of said wedge:
a) the long side (6) of said wedge cross-section facing said screw element almost substantially coincides with the tangent (10), and is located substantially in said screw element (2),
b) the long side (7) of said wedge cross-section facing said shaft is located substantially in said shaft (1),
c) the short side (8) of said wedge cross-section extending in the direction which is opposite to the rotary direction of said shaft (1), is located substantially in said shaft (1),
d) the short side (9) of said wedge cross-section extending in the rotary direction (5) of said shaft (1), is located substantially in said screw element (2),
e) said longer and shorter sides (7,8 and 6,9) abutting against one another in said shaft (1) or said screw element (2) respectively, are arranged substantially at a right-angle relationship to one another, and form a groove which is open and has rounded corners.

2. An arrangement as claimed in claim 1, **characterized** in that the cross-section of said wedge (3) can have a side ratio of the shorter to the longer sides between 1 : 3 and 1 : 6.

3. An arrangement as claimed in claims 1 and 2, **charactreized** in that there are provided two identical wedges (3) for acting in the same direction.

4. An arrangement as claimed in claims 1 to 3, **characterized** in that said wedges (3) are formed as spring members.

5. An arrangement as claimed in claims 1 to 4, **characterized** in that said wedges (3) are provided with cutouts and/or grooves (11, 12, 13, 14).

6. An arrangement as claimed in claim 1, **characterized** in that an elastic tubular element (15) is located between the short side (8) of said wedge (3) and the groove wall of the said shaft (1) lying opposite.

## Revendications

1. Dispositif pour mélanger et/ou malaxer des matériaux visqueux, plastiques, pulvérulents ou granuleux, formé d'un arbre à vis apte à être entraîné qui est disposé dans une ouverture de carter tubulaire et qui se compose d'un arbre transmettant le couple de rotation et de plusieurs éléments à vis disposés les uns derrière les autres sur cet arbre, solidaires en rotation de celui-ci grâce à au moins une cale à section transversale globalement rectangulaire, et servant de consommateurs de charge partielle, la cale étant disposée en partie sur l'arbre et en partie dans les éléments à vis de telle sorte que les côtés longs de la section transversale de la cale sont parallèles à la tangente au niveau de la périphérie de l'arbre tandis que ses côtés courts sont disposés à angle droit par rapport aux côtés longs,
caractérisé par la disposition suivante de la cale :
a) le côté long (6) de la section transversale de la cale qui est dirigé vers l'élément à vis coïncide à peu près avec la tangente (10) et se trouve globalement dans l'élément à vis (2),
b) le côté long (7) de la section transversale de la cale qui est dirigé vers l'arbre se trouve globalement dans l'arbre (1),
c) le côté court (8) de la section transversale de la cale qui est situé dans le sens opposé au sens de rotation (5) de l'arbre (1) se trouve globalement dans l'arbre (1),
d) le côté court (9) de la section transversale qui est situé dans le sens de rotation (5) de l'arbre (1) se trouve globalement dans l'élément à vis (2), et
e) les côtés longs et courts voisins (7, 8 et 6, 9) situés dans l'arbre (1) et dans l'élément à vis (2) sont disposés globalement à angle droit les uns par rapport aux autres et forment une rainure ouverte à coins arrondis.

2. Dispositif selon la revendication 1, caractérisé en ce que la section transversale de la cale (3) présente un rapport de côtés situé entre 1:3 et 1:6.

3. Dispositif selon les revendications 1 et 2, caractérisé en ce qu'il est prévu deux cales identiques (3) agissant dans le même sens.

4. Dispositif selon les revendications 1 à 3, caractérisé en ce que les cales (3) ont une configuration élastique.

5. Dispositif selon les revendications 1 à 4, caractérisé en ce que les cales (3) sont pourvues d'entailles et/ou de rainures (11, 12, 13, 14).

6. Dispositif selon la revendication 1, caractérisé en ce qu'il est prévu, entre le côté court (8) de la cale (3) et la paroi de rainure de l'arbre (1) opposée audit côté court (8), un élément tubulaire élastique (15).
